# EUROPÄISCHE PATENTSCHRIFT

(11) **EP 4 077 821 B1**
(45) Veröffentlichungstag und Bekanntmachung des Hinweises auf die Patenterteilung: **21.02.2024**
(21) Anmeldenummer: 20838427.1
(22) Anmeldetag: 17.12.2020
(51) Int. Cl.: E03C 1/084

(54) **STRAHLREGLER**
AERATOR
AÉRATEUR

(30) Priorität: 19.12.2019 DE 202019107100 U
(43) Veröffentlichungstag der Anmeldung: 26.10.2022
(73) Patentinhaber: Neoperl GmbH, 79379 Müllheim (DE)
(72) Erfinder: BLUM, Gerhard, 77793 Gutach (DE)
(74) Vertreter: Mertzlufft-Paufler, Cornelius
(86) Internationale Anmeldenummer: PCT/EP2020/086890
(87) Internationale Veröffentlichungsnummer: WO 2021/123065

(56) Entgegenhaltungen:
- EP-A1- 1 616 999
- WO-A1-95/06787
- DE-B3-102006 062 986
- DE-U1-202015 001 886

## Beschreibung

Die Erfindung betrifft einen Strahlregler, der am Wasserauslauf einer sanitären Auslaufarmatur montierbar ist, mit den Merkmalen des Oberbegriffs von Anspruch 1.

Strahlregler sind bereits in verschiedenen Ausführungen bekannt. Sie werden am Wasserauslauf einer sanitären Auslaufarmatur montiert, um das austretende Wasser zu einem homogenen, nicht-spritzenden und gegebenenfalls auch perlend-weichen, d.h. mit Umgebungsluft durchmischten Auslaufstrahl zu formen.

So hat man auch bereits einen Strahlregler der eingangs erwähnten Art geschaffen, der ein patronenförmiges Strahlreglergehäuse hat, welches von der Zuströmseite aus bis zu einem Einsetzanschlag in ein hülsenförmiges Auslaufmundstück einsetzbar ist, welches Auslaufmundstück an seinem Hülsenumfang innen- oder außenumfangsseitig ein Anschlussgewinde trägt, das mit einem Gegengewinde am Wasserauslauf der sanitären Auslaufarmatur verschraubt werden kann (vgl. DE 202 15 273 U1). Der vorbekannte Strahlregler weist an der zuströmseitigen Stirnfläche seines Strahlreglergehäuses ein Vorsatzsieb auf, das die im zuströmenden Wasser eventuell mitgeführten Schmutzpartikel oder Kalkreste auszufiltern hat. Im Gehäuseinneren des Strahlreglergehäuses ist ein Strahlzerleger mit Zerlegeröffnungen vorgesehen, die das durch das Gehäuse strömende Wasser in Einzelstrahlen aufteilen. Gemäß der Bernoulli'schen Gleichung wird auf der Abströmseite des Strahlzerlegers ein Unterdruck erzeugt, der bei Bedarf und entsprechender Ausgestaltung des Strahlreglergehäuses zum Ansaugen von Umgebungsluft in das Gehäuseinnere genutzt werden kann. In Strömungsrichtung hinter dem Strahlzerleger sind Einsetzteile in das Strahlreglergehäuse eingesetzt, die jeweils eine Gitter- oder Netzstruktur aus einander an Kreuzungsknoten kreuzenden Stegen aufweisen, wobei die Stege eines jeden dieser Einsetzteile in einer gemeinsamen, quer zur Durchströmrichtung verlaufenden Ebene angeordnet sind. Die abströmseitige Stirnfläche des vorbekannten Strahlreglers wird durch einen Strömungsgleichrichter mit einer Vielzahl von Führungsöffnungen gebildet, die jeweils eine im Vergleich zum lichten Durchmesser dieser Führungsöffnungen größere Längserstreckung aufweisen können.

Um bei Bedarf die aus dem Strahlzerleger austretenden Einzelstrahlen stärker abbremsen zu können, und um die Durchmischung dieser Einzelstrahlen mit der angesaugten Umgebungsluft zu begünstigen, kann es zweckmäßig sein, wenn in den vorbekannten Strahlregler zwischen dem Strahlzerleger und dem zuströmseitig ersten Einsetzteil eine Siebronde aus einem feinen Metallgeflecht in das Strahlreglergehäuse eingesetzt ist (vgl. Fig. 11 - 12 in DE 202 15 273 U1). Während die Einsetzteile und die übrigen Bestandteile des vorbekannten Strahlreglers als Kunststoffspritzgussteile hergestellt sind, werden die Siebronden aufwendig aus einem dünnen Metalldraht geflochten. Die Herstellung solcher Siebronden ist jedoch mit einem vergleichsweise hohen Aufwand verbunden und auch die Materialverschiedenheit dieser Siebronden im Vergleich zu den übrigen Kunststoffbestandteilen des vorbekannten Strahlreglers kann beim Recycling solcher Strahlregler zusätzliche Probleme bereiten. Des Weiteren wird die insbesondere automatisierte Montage solcher Strahlregler erschwert, weil die Siebronden sich durch die am Umfangsrand überstehenden Drahtenden leicht ineinander verhaken können. Einen gattungsgemässen Strahlregler offenbart die WO95/06787.

Es besteht daher insbesondere die Aufgabe, einen Strahlregler der eingangs erwähnten Art zu schaffen, bei dem sich die zum Abbremsen der Einzelstrahlen und gegebenenfalls auch zur verbesserten Luftdurchmischung bestimmten Strukturen im Strahlreglergehäuse mit geringem Aufwand herstellen und montieren lassen.

Die Aufgabe wird mit einem Strahlregler mit der Merkmalskombination gemäss Anspruch 1 gelöst.

Auch der erfindungsgemäße Strahlregler ist am Wasserauslauf einer sanitären Auslaufarmatur montierbar, um das dort austretende Wasser zu einem homogenen und nicht-spritzenden Auslaufstrahl zu formen. Der erfindungsgemäße Strahlregler hat dazu ein Strahlreglergehäuse, in dem ein Strahlzerleger mit Zerlegeröffnungen vorgesehen ist, welche das durch den Strahlzerleger durchströmende Wasser in einer Mehrzahl von Einzelstrahlen aufzuteilen hat. Um die im Strahlzerleger erzeugten Einzelstrahlen stark abbremsen zu können und um bei Bedarf die Verwirbelung und Durchmischung dieser Einzelstrahlen mit Umgebungsluft zu verbessern, ist in das Strahlreglergehäuse des erfindungsgemäßen Strahlreglers zumindest ein Einsetzteil mit einer Gitterstruktur aus zwei Scharen paralleler Stege eingelegt, die einander an Kreuzungsknoten berühren oder schneiden. Um die Gitterstruktur dieses zumindest einen Einsetzteiles gegebenenfalls auch feingliedrig oder feinmaschig ausgestalten zu können, wie dies bislang mit Hilfe von Siebronden möglich war, ist erfindungsgemäß vorgesehen, dass die Steg-Scharen in zwei, in Strahlregler-Längsrichtung versetzten Ebenen angeordnet sind. Da sich die in den verschiedenen Ebenen angeordneten Stege gegeneinander abstützen, können die in den einzelnen Ebenen vorgesehenen Stege auch vergleichsweise dünn ausgestaltet werden. Da die zueinander parallelen Stege einer zuströmseitigen Schar einen runden oder gerundeten Stegquerschnitt aufweisen, wird das ausströmende Wasser zunächst gut in die durch die verschiedenen Stege gebildete Gitterstruktur des zumindest einen Einsetzteiles geleitet, ohne dass die Homogenität des aus dem erfindungsgemäßen Strahlregler austretenden Wassers zu sehr beeinträchtigt wird. Das Wasser gelangt anschließend in den Bereich der abströmseitig angeordneten Schar von Stegen dieses zumindest einen Einsetzteiles. Da diese abströmseitig angeordneten Stege auf ihrer Zuströmseite eine Abflachung tragen, wird ein starkes Abbremsen des Wassers selbst dann begünstigt, wenn diese Stege einen vergleichsweise geringen Durchmesser aufweisen. Da diese Stege auf ihrer Abströmseite gerundet sind, wird ein homogener Austritt des durchströmenden Wassers begünstigt. Da das zumindest eine Einsetzteil beispielsweise auch als Kunststoffspritzgussteil hergestellt werden kann und selbst bei einer filigranen Gitterstruktur nicht aus einem Metallsieb hergestellt werden muss, ist die Herstellung des erfindungsgemäßen Strahlreglers und gegebenenfalls auch ein späteres Recycling seiner Bestandteile leicht und kostengünstig möglich. Aufgrund des homogenen Aufbaus des zumindest einen Einsetzteiles wird auch die Montage des erfindungsgemäßen Strahlreglers und das Einfügen des Einsetzteiles in dessen Strahlreglergehäuse wesentlich erleichtert.

Um das Abbremsen des auf das zumindest eine Einsetzteil anströmenden Wassers zu begünstigen und um die Verwirbelung des durch das Einsetzteil durchströmenden Wassers zu begünstigen, ist es zweckmäßig, wenn die Abflachung der in der abströmseitigen Schar vorgesehenen Stege und deren abgerundete Abströmseite jeweils über, in Durchströmrichtung parallel zueinander angeordnete Stegwände verbunden sind. Da die Abflachung der in der abströmseitigen Schar vorgesehenen Stege einerseits und deren abgerundete Abströmseite andererseits über parallel zueinander angeordnete Stegwände verbunden sind, kann der Übergang zwischen der Abflachung dieser Stege und der in Durchströmrichtung orientierten Stegwand scharfkantig ausgebildet werden, womit die Abbremswirkung dieser Gitterstruktur begünstigt wird.

Dabei kann es vorteilhaft sein, wenn die Abflachung der in die abströmseitigen Schar vorgesehenen Stege mit den beidseits angrenzenden Stegwänden jeweils einen rechten Winkel einschließt.

Um die Homogenität des austretenden Wassers nicht übermäßig zu beeinträchtigen, ohne die Abbremswirkung der in dem zumindest einen Einsetzteil vorgesehenen Gitterstruktur zu vermindern, ist es vorteilhaft, wenn die Stegwände in Durchströmrichtung eine Längserstreckung aufweisen, die größer ist als der Durchmesser der abströmseitigen Rundung.

Um das zumindest eine Einsetzteil des erfindungsgemäßen Strahlreglers auch bei einer vergleichsweise filigranen Gitterstruktur ausreichend stabil auszugestalten, ohne dass dieses Einsetzteil auch bei hohen Anströmdrücken zu sehr durchgebogen wird, ist es vorteilhaft, wenn die einander kreuzenden Stege einstückig miteinander verbunden sind und wenn die Stege an ihren Kreuzungsknoten einander derart berühren, dass die Abflachung der in der abströmseitigen Schar vorgesehenen Stege etwa in der Längsmittelebene der die zuströmseitige Schar bildenden Stege angeordnet ist.

Eine solche Ausführungsform des erfindungsgemäßen Strahlreglers lässt sich besonders einfach herstellen, wenn die Werkzeugtrennebene des zur Herstellung des zumindest einen Einsetzteiles verwendeten Spritzgusswerkzeuges etwa in der durch die Abflachung definierten Ebene angeordnet ist. Dabei lässt sich die Gitterstruktur in dem zumindest einen Einsetzteil leicht ausbilden, in dem eine der beiden Werkzeughälften des verwendeten Spritzgusswerkzeuges eine ebene Fläche ausbildet, während die Profile der Stege durch Ausnehmungen in der anderen Werkzeughälfte ausgeformt sind. Dies hat den Vorteil, dass die beiden Werkzeughälften nicht mehr mit derselben Genauigkeit gegeneinander ausgerichtet werden müssen, da das Problem vermieden wird, dass die beiden Halbschalen, die das Gesamtprofil eines Steges ausbilden, quer zur Werkzeugtrennrichtung gegeneinander versetzt sein könnten.

Um einem Verhaken der Gitterstrukturen verschiedener bevorrateter Einsetzteile entgegenzuwirken, kann es vorteilhaft sein, wenn die Gitterstruktur des zumindest einen Einsetzteiles von einem Außenring umgrenzt ist, und wenn die Stegenden der diese Gitterstruktur bildenden Stege an den Außenring innenumfangsseitig angeformt sind.

Die einfache und kostengünstige Herstellung des zumindest einen, im erfindungsgemäßen Strahlregler verwendeten Einsetzteiles wird begünstigt, wenn das zumindest eine Einsetzteil als Kunststoff-Spritzgussteil hergestellt ist.

Aus den bereits oben genannten Gründen ist es vorteilhaft, wenn die Abflachung der in der abströmseitigen Schar vorgesehenen Stege eine Werkzeugtrennebene eines zur Herstellung des zumindest einen Einsetzteiles verwendeten Spritzgusswerkzeuges definiert.

Es hat sich gezeigt, dass die Abbremswirkung begünstigt und die Verwirbelung des durchströmenden Wassers verbessert werden kann, wenn dem Strahlzerleger des erfindungsgemäßen Strahlreglers vorzugsweise zumindest zwei solcher Einsetzteile in Durchströmrichtung nachgeschaltet sind.

Eine Ausführungsform gemäß der Erfindung, die insbesondere im Niederdruckbereich vorteilhaft eingesetzt werden kann, sieht vor, dass der Strahlzerleger als Diffusor ausgebildet ist, der einen topfförmigen Diffusoreinsatz aufweist, dessen Topfboden als Prall- und Umlenkfläche für das anströmende Wasser ausgebildet ist und der an der Umfangswandung seiner Topfform in Umfangsrichtung voneinander beabstandete Zerlegeröffnungen aufweist, die in einem Ringspalt münden. Das zu diesem Strahlzerleger strömende Wasser wird somit an der Prall- und Umlenkfläche des Diffusoreinsatzes in radialer Richtung zu den Seiten des topfförmigen Diffusoreinsatzes umgelenkt, um dort durch die an der Umfangswandung des Diffusoreinsatzes vorgesehenen Öffnungen hindurch in den in Strömungsrichtung nachfolgenden Ringspalt zu fließen.

Um auf der Abströmseite des Strahlzerlegers einen Unterdruck zu erzeugen, der bei Bedarf dazu genutzt werden kann, Umgebungsluft in das Gehäuseinnere des Strahlreglergehäuses einzusaugen, ist es vorteilhaft, wenn der Ringspalt sich in Durchströmrichtung verengt.

Dabei sieht eine besonders einfache und vorteilhafte Ausführungsform gemäß der Erfindung vor, dass der Diffusoreinsatz des Strahlzerlegers in einen Diffusorring einsetzbar ist und dass zwischen dem Diffusoreinsatz und dem Diffusorring des Diffusors der Ringspalt ausgebildet ist.

Um die Gitterstruktur in dem zumindest einen Einsetzteil von den in Strömungsrichtung nachgeschalteten Strukturen des erfindungsgemäßen Strahlreglers auf Abstand zu halten, ist es vorteilhaft, wenn der abströmseitige Stirnrand am Außenring des zumindest einen Einsetzteiles in Durchströmrichtung unterhalb der durch die Gitterstruktur gebildeten Ebene angeordnet ist. Somit wird dieser abströmseitige Stirnrand am Außenring des zumindest einen Einsetzteiles gleichzeitig auch als Abstandhalter gegenüber dem in Strömungsrichtung nachfolgenden Einsetzteil oder anderen, in Strömungsrichtung nachfolgenden Bestandteilen des erfindungsgemäßen Strahlreglers eingesetzt.

Der erfindungsgemäße Strahlregler kann sowohl als belüfteter als auch als unbelüfteter Strahlregler ausgebildet sein. Sofern der erfindungsgemäße Strahlregler als belüfteter Strahlregler ausgebildet werden soll, ist es vorteilhaft, wenn das Strahlreglergehäuse an seinem Gehäuseumfang in einer unmittelbar unterhalb des Strahlzerlegers angeordneten Querschnittsebene zumindest eine Belüftungsöffnung aufweist, durch die Umgebungsluft in das Gehäuseinnere des Strahlreglergehäuses angesaugt werden kann. Diese Umgebungsluft wird in dem als Strahlbelüfter ausgebildeten Ausführungsbeispiel des erfindungsgemäßen Strahlreglers mit dem durch das Strahlreglergehäuse durchströmenden Wasser zu einem perlend-weichen Auslaufstrahl vermischt.

Um die gegebenenfalls auch filigrane Gitterstruktur des zumindest einen Einsetzteiles gegen den Druck des anströmenden Wassers abzustützen, kann es vorteilhaft sein, wenn auf der Abströmseite des zumindest einen Einsetzteiles ein zentraler Abstandhalter vorgesehen ist, dessen abströmseitige und vorzugsweise mit dem abströmseitigen Stirnrand des Außenringes in etwa einer Ebene angeordnete Stirnseite auf der Gitterstruktur eines in Strömungsrichtung nachfolgenden Einsetzteiles aufliegt.

Weiterbildungen gemäß der Erfindung ergeben sich aus der nachfolgenden Beschreibung eines erfindungsgemäßen Ausführungsbeispieles in Verbindung mit den Ansprüchen sowie der Zeichnung. Nachstehend wird die Erfindung anhand eines bevorzugten Ausführungsbeispieles noch näher beschrieben.

Es zeigt:
- Fig. 1: einen in einer Seitenansicht dargestellten Strahlregler, der am Wasserauslauf einer sanitären Auslaufarmatur montierbar ist, um das dort austretende Wasser zu einem homogenen und nicht-spritzenden Wasserstrahl zu formen,
- Fig. 2: den Strahlregler aus Fig. 1 in einem Längsschnitt durch Schnittebene II-II aus Fig. 1, wobei im Gehäuseinneren des Strahlreglergehäuses zumindest zwei Einsetzteile eingesetzt sind, die jeweils eine Gitterstruktur aus zwei Scharen einander kreuzender Stege aufweisen,
- Fig. 3: eines der Einsetzteile des in den Fig. 1 und 2 gezeigten Strahlreglers, und
- Fig. 4: das bereits in Fig. 3 gezeigte und hier bereichsweise längsgeschnittene Einsetzteil des in den Fig. 1 und 2 abgebildeten Strahlreglers.

In den Fig. 1 und 2 ist ein Strahlregler 1 dargestellt. Der Strahlregler 1 ist am Wasserauslauf einer hier nicht weiter gezeigten sanitären Auslaufarmatur montierbar, um das dort austretende Wasser zu einem homogenen und nicht-spritzenden Auslaufstrahl zu formen. Der Strahlregler 1 hat dazu ein Strahlreglergehäuse 2, in dem ein Strahlzerleger 3 mit Zerlegeröffnungen 17 vorgesehen ist, welche das durch den Strahlzerleger 3 durchströmende Wasser in eine Mehrzahl von Einzelstrahlen aufzuteilen hat. Um die im Strahlzerleger 3 erzeugten Einzelstrahlen sehr stark abbremsen zu können und um bei Bedarf die Verwirbelung und Durchmischung dieser Einzelstrahlen mit Umgebungsluft zu verbessern, ist in das Strahlreglergehäuse 2 des Strahlreglers 1 zumindest ein Einsetzteil 5 mit einer Gitterstruktur 6 aus zwei Scharen paralleler Stege 7, 8 eingelegt, die einander an Kreuzungsknoten 9 berühren oder schneiden. In dem Längsschnitt gemäß Fig. 2 ist erkennbar, dass der hier abgebildete Strahlregler 1 zwei solcher, in Durchströmrichtung Pf1 einander nachfolgender Einsetzteile 5 aufweist.

Um die Gitterstruktur 6 dieser Einsetzteile 5 gegebenenfalls auch feingliedrig oder feinmaschig ausgestalten zu können, wie dies bislang mit Hilfe von Siebronden aus Metallgeflecht möglich war, ist vorgesehen, dass die aus den Stegen 7, 8 gebildeten Steg-Scharen in zwei, in Strahlregler-Längsrichtung versetzten Ebenen angeordnet sind. Da sich die in den verschiedenen Ebenen angeordneten Stege 7, 8 gegeneinander abstützen, können die in den einzelnen Ebenen vorgesehenen Stege 7, 8 auch vergleichsweise dünn ausgestaltet werden. Da die zueinander parallelen Stege 7 einer zuströmseitigen Schar einen runden oder gerundeten Stegquerschnitt aufweisen, wird das anströmende Wasser zunächst gut in die durch die verschiedenen Stege 7, 8 gebildete Gitterstruktur 6 geleitet, ohne dass die Homogenität des aus dem Strahlregler 1 austretenden Wassers zu sehr beeinträchtigt wird. Das Wasser gelangt im Strahlreglergehäuse 2 anschließend in den Bereich der abströmseitig angeordneten Schar von Stegen 8 des zumindest einen Einsetzteiles 5. Da diese abströmseitig angeordneten Stege 8 auf ihrer Zuströmseite eine Abflachung 10 tragen, wird ein starkes Abbremsen des Wassers selbst dann begünstigt, wenn diese Stege 8 einen vergleichsweise geringen Durchmesser aufweisen. Da die Stege 8 auf ihrer Abströmseite gerundet sind, wird ein homogener Austritt des durchtretenden Wassers wesentlich begünstigt. Da die Einsetzteile 5 auch als Kunststoffspritzgussteile hergestellt werden können und selbst bei einer filigranen Gitterstruktur nicht aus einem Metallsieb hergestellt werden müssen, ist die Herstellung des Strahlreglers 1 und seiner Einsetzteile 5 sowie auch ein späteres Recycling der Bestandteile leicht und kostengünstig möglich.

Wie aus einem Vergleich der Figuren 2 und 4 deutlich wird, ist die Abflachung 10 der in der abströmseitigen Schar vorgesehenen Stege 8 und deren abgerundete Abströmseite 11 über Stegwände 12, 13 verbunden, die in Durchströmrichtung Pf1 parallel zueinander angeordnet sind.

Um die Längskante dieser Stege 8 zwischen der zuströmseitigen Abflachung 10 einerseits und der benachbarten Stegwand 12 bzw. 13 andererseits möglich scharfkantig ausgestalten zu können, ist es vorteilhaft, wenn die Abflachung der in der abströmseitigen Schar vorgesehenen Stege 8 mit den beidseits angrenzenden Stegwänden 12, 13 jeweils einen etwa rechten Winkel einschließt.

In den Längsschnitten gemäß den Figuren 2 und 4 ist gut erkennbar, dass die Stegwände 12, 13 in Durchströmrichtung Pf1 eine Längserstreckung aufweisen, die größer als der Durchmesser der auf der Abströmseite 11 der Stege 8 vorgesehenen Rundung ausgebildet ist. Die einander kreuzenden Stege 7, 8 eines jeden Einsetzteiles 5 sind einstückig miteinander verbunden, wobei die Stege 7, 8 an ihren Kreuzungsknoten 9 einander derart berühren, dass die Abflachung 10 der in der abströmseitigen Schar vorgesehenen Stege 8 etwa in der Längsmittelebene der die zuströmseitige Schar bildenden Stege 7 angeordnet ist. Hierbei sind die Stege 7, 8 in den unterschiedlichen Ebenen beispielsweise um einen halben Durchmesser der Stege 7 gegeneinander versetzt angeordnet und die Abflachung 10 ist, beispielsweise entlang einer Sekante eines ansonsten halbkreisförmigen Profils oder Querschnitts der Stege 8 ausgebildet.

Wie aus den Figuren 3 und 4 deutlich wird, ist die Gitterstruktur 6 der Einsetzteile 5 von einem Außenring 14 umgrenzt, wobei die Stegenden der diese Gitterstruktur 6 bildenden Stege 7, 8 an den Außenringen 14 innenumfangsseitig angeformt sind. Dabei kann die Abflachung 10 der in der abströmseitigen Schar vorgesehenen Stege 8 auch eine Werkzeugtrennebene eines zur Herstellung des zumindest einen Einsetzteiles 5 verwendeten Spritzgusswerkzeuges definieren. Die Einsetzteile 5 und vorzugsweise auch die übrigen Bestandteile des Strahlreglers 1 sind als Kunststoffspritzgussteile hergestellt.

Der Strahlzerleger 3 des Strahlreglers 1 kann als Lochplatte ausgebildet sein, die Zerlegeröffnungen aufweist und die in einer quer zur Durchströmöffnung Pf1 orientierten Plattenebene angeordnet ist. Bei dem hier dargestellten Strahlregler 1 ist der Strahlzerleger 3 jedoch als Diffusor ausgebildet, der einen topfförmigen Diffusoreinsatz 15 aufweist, dessen Topfboden als Prall- und Umlenkfläche 16 für das anströmende Wasser ausgebildet ist. Dieser topfförmige Diffusoreinsatz 15 weist an der Umfangswandung seiner Topfform in Umfangsrichtung voneinander beabstandete Zerlegeröffnungen 17 auf, die in einem Ringspalt 18 münden. Dieser Ringspalt 18 verengt sich in Durchströmrichtung des durchströmenden Wassers, so dass auf der Abströmseite dieses Strahlzerlegers 3 ein Unterdruck erzeugt wird. Der Diffusoreinsatz 15 des Strahlzerlegers 3 ist in einen Diffusorring 19 eingesetzt, der zwischen sich und dem Diffusoreinsatz 15 den Ringspalt 18 begrenzt.

Aus einem Vergleich der Figuren 3 und 4 wird deutlich, dass der abströmseitige Stirnrand 20 an den Einsetzteilen 5 in Durchströmrichtung Pf1 unterhalb der durch die Gitterstruktur 6 gebildeten Ebene angeordnet ist. Dieser abströmseitige Stirnrand 20 bildet somit einen Abstandhalter, der das betreffende Einsetzteil 5 von dem in Strömungsrichtung nachfolgenden Einsetzteils 5 oder einem anderen nachfolgenden Bestandteil des Strahlreglers 1 auf Abstand hält.

Der Strahlregler 1 kann als belüfteter Strahlregler oder sogenannter Strahlbelüfter ausgebildet sein, der an dem Gehäuseumfang seines Strahlreglergehäuses Belüftungsöffnungen hat, durch welche Belüftungsöffnungen die Umgebungsluft in das Gehäuseinnere des Strahlreglergehäuses eingesaugt werden kann. Diese Umgebungsluft wird anschließend in einer auf der Abströmseite des Strahlzerlegers angeordneten Mischzone mit dem vom Strahlzerleger kommenden Wasser durchmischt.

In dem hier dargestellten Ausführungsbeispiel ist der Strahlregler 1 jedoch als unbelüfteter Strahlregler ausgebildet.

Aus einem Vergleich der Figuren 2 und 4 wird deutlich, dass auf der Abströmseite der Einsetzteile 5 jeweils ein zentraler Abstandhalter 21 vorgesehen ist, dessen abströmseitige und vorzugsweise mit dem abströmseitigen Stirnrand 20 des Außenringes 14 in etwa einer Ebene angeordnete Stirnseite auf der Gitterstruktur des in Strömungsrichtung nachfolgenden Einsetzteiles oder eines in Strömungsrichtung nachfolgenden Strömungsgleichrichters 22 aufliegt. Auf diese Weise werden die Gitterstrukturen 6 der Einsetzteile 5 zusätzlich abgestützt, insbesondere wenn die Gitterstruktur 6 dieser Einsetzteile 5 vergleichsweise dünn und filigran ausgebildet ist.

In dem Längsschnitt gemäß Figur 2 ist erkennbar, dass der Strahlregler 1 auf seiner Abströmseite den Strömungsgleichrichter 22 aufweist. Dieser Strömungsgleichrichter weist eine Vielzahl von Führungsöffnungen 23 auf, die eine im Vergleich zum lichten Öffnungsquerschnitt größere Längserstreckung haben. In diesen Führungsöffnungen wird das im Gehäuseinneren des Strahlreglergehäuses 2 verwirbelte Wasser wieder ausgerichtet und homogenisiert, so dass das aus dem Strahlregler 1 austretende Wasser als homogener und nicht-spritzender Wasserstrahl austreten kann.

In dem Längsschnitt gemäß Figur 2 ist auch erkennbar, dass in das Topfinnere des topfförmigen Diffusoreinsatzes 15 ein Durchflussmengenregler 24 eingesetzt ist. Dieser Durchflussmengenregler regelt die Durchflussleistung druckunabhängig auf einen festgelegten Wert ein. Der Durchflussmengenregler 24 hat dazu einen ringförmigen Drosselkörper 25 der zwischen sich und zumindest einer, an einer gegenüberliegenden, innen- oder außenliegenden Umfangswandung vorgesehenen Regelprofilierung einen Steuerspalt 26 begrenzt. Unter dem Druck des durchströmenden Wassers kann sich der aus elastischem Material hergestellte Drosselkörper 25 derart in die Regelprofilierung einformen, dass sich der Steuerspalt 26 des Durchflussmengenreglers 24 in Abhängigkeit vom Wasserdruck verengt.

Vorteilhaft ist es, wenn die an den abströmseitigen Stegen 8 vorgesehene Abflachung 10 ein Drittel des Radius der insgesamt näherungsweise kreisförmigen Profilform dieser Stege 8 darstellt. Es hat sich gezeigt, dass bei Abflachungen 10 die an einem größeren Radius angeordnet sind, ein unerwünschtes übermäßiges Spritzen des ausströmenden Wassers möglich sein kann. Demgegenüber ergibt sich bei den Abflachungen 10, die in einem kleineren Radiusabstand vom Zentrum der Stege 8 angeordnet sind, keine nennenswerte Verbesserung, sondern es ist vielmehr eine zusätzliche mechanische Schwächung der Gitterstruktur 6 zu befürchten.

Wie das hier gezeigte Ausführungsbeispiel nahelegt, werden vorzugsweise zwei Einsetzteile 5 in Strömungsrichtung unmittelbar hintereinander angeordnet. Dabei ist es nicht erforderlich, die Gitterstrukturen 6 dieser Einsetzteile 5 zueinander oder zum Strahlreglergehäuse 3 auszurichten. Da die Gitterstrukturen 6 der Einsetzteile 5 durch den Außenring 14 dieser Einsetzteile auf Abstand gehalten werden, ist zwischen den Gitterstrukturen 6 dieser Einsetzteile 5 ein Freiraum gebildet, der ein Aufweiten des durch die zuströmseitige Gitterstruktur hindurchtretenden Wassers erlaubt und dieses durchströmende Wasser somit zu einem guten Strahlbild beruhigen kann.

### Bezugszeichenliste

- 1: Strahlregler
- 2: Strahlreglergehäuse
- 3: Strahlzerleger
- 5: Einsetzteil
- 6: Gitterstruktur
- 7: Stege in der zuströmseitigen Steg-Schar
- 8: Stege in der abströmseitigen Steg-Schar
- 9: Kreuzungsknoten
- 10: Abflachung
- 11: Abströmseite
- 12: Stegwand
- 13: Stegwand
- 14: Außenring
- 15: Diffusoreinsatz
- 16: Prallfläche
- 17: Zerlegeröffnung
- 18: Ringspalt
- 19: Diffusorring
- 20: abströmseitiger Stirnrand
- 21: Abstandhalter
- 22: Strömungsgleichrichter
- 23: Führungsöffnungen
- 24: Durchflussmengenregler
- 25: Drosselkörper aus elastischem Material
- 26: Steuerspalt

- Pf1: Durchströmrichtung

## Patentansprüche

1. Strahlregler (1), der am Wasserauslauf einer sanitären Auslaufarmatur montierbar ist, mit einem Strahlreglergehäuse (2), in dem ein Strahlzerleger (3) vorgesehen ist, der Zerlegeröffnungen (17) zum Aufteilen des durchströmenden Wassers in Einzelstrahlen hat, und mit zumindest einem Einsetzteil (5), das eine Gitterstruktur (6) aus zwei Scharen paralleler Stege (7; 8) aufweist, die einander an Kreuzungsknoten (9) berühren oder schneiden, wobei eine der zwei Scharen eine zuströmseitige Schar ist und die zueinander parallelen Stege (7) der zuströmseitigen Schar einen runden oder gerundeten Stegquerschnitt aufweisen, **dadurch gekennzeichnet,**
- **dass** die Scharen in zwei, in Strahlregler-Längsrichtung versetzten Ebenen angeordnet sind, und
- **dass** die andere der zwei Scharen eine abströmseitige Schar ist, deren Stege (8) auf ihrer Zuströmseite eine Abflachung (10) tragen und auf ihrer Abströmseite (11) gerundet sind.

2. Strahlregler (1) nach Anspruch 1, **dadurch gekennzeichnet, dass** die Abflachung (10) der in der abströmseitigen Schar vorgesehenen Stege (8) und deren abgerundete Abströmseite (11) jeweils über in Durchströmrichtung (Pf1) parallel zueinander angeordnete Stegwände (12, 13) verbunden sind.

3. Strahlregler (1) nach Anspruch 2, **dadurch gekennzeichnet, dass** die Abflachung (10) der in der abströmseitigen Schar vorgesehenen Stege (8) mit den beidseits angrenzenden Stegwänden (12, 13) jeweils einen rechten Winkel einschließt.

4. Strahlregler (1) nach Anspruch 2 oder 3, **dadurch gekennzeichnet, dass** die Stegwände (12, 13) in Durchströmrichtung eine Längserstreckung aufweisen, die größer als der Durchmesser der auf der Abströmseite (11) vorgesehenen Rundung ist.

5. Strahlregler (1) nach einem der Ansprüche 1 bis 4, **dadurch gekennzeichnet, dass** die einander kreuzenden Stege (7, 8) einstückig miteinander verbunden sind und dass die Stege (7, 8) an ihren Kreuzungsknoten (9) einander derart berühren, dass die Abflachung (10) der in der abströmseitigen Schar vorgesehenen Stege (8) etwa in der Längsmittelebene der die zuströmseitige Schar bildenden Stege (7) angeordnet ist.

6. Strahlregler (1) nach einem der Ansprüche 1 bis 5, **dadurch gekennzeichnet, dass** die Gitterstruktur (6) des zumindest einen Einsetzteiles (5) von einem Außenring (14) umgrenzt ist, und dass die Stegenden der diese Gitterstruktur (6) bildenden Stege (7, 8) an den Außenring (14) innenumfangsseitig angeformt sind.

7. Strahlregler (1) nach einem der Ansprüche 1 bis 6, **dadurch gekennzeichnet, dass** das zumindest eine Einsetzteil (5) als Kunststoff-Spritzgussteil hergestellt ist.

8. Strahlregler (1) nach Anspruch 7, **dadurch gekennzeichnet, dass** die Abflachung (10) der in der abströmseitigen Schar vorgesehenen Stege (8) eine Werkzeugtrennebene einer zur Herstellung des zumindest einen Einsetzteiles (5) verwendeten Spritzgusswerkzeuges definieren.

9. Strahlregler (1) nach einem der Ansprüche 1 bis 8, **dadurch gekennzeichnet, dass** dem Strahlzerleger (3) vorzugsweise zumindest zwei solcher Einsetzteile (5) in Durchströmrichtung nachgeschaltet sind.

10. Strahlregler (1) nach einem der Ansprüche 1 bis 9, **dadurch gekennzeichnet, dass** der Strahlzerleger (3) als Diffusor ausgebildet ist, der einen topfförmigen Diffusoreinsatz (15) aufweist, dessen Topfboden als Prall- und Umlenkfläche (16) für das anströmende Wasser ausgebildet ist und der an der Umfangswandung seiner Topfform in Umfangsrichtung voneinander beabstandete Zerlegeröffnungen (17) aufweist, die (17) in einem Ringspalt (18) münden.

11. Strahlregler (1) nach Anspruch 10, **dadurch gekennzeichnet, dass** der Ringspalt (18) sich in Durchströmrichtung verengt.

12. Strahlregler (1) nach Anspruch 10 oder 11, **dadurch gekennzeichnet, dass** der Diffusoreinsatz (15) des Strahlzerlegers (13) in einen Diffusorring (19) des Diffusors einsetzbar ist und dass zwischen dem Diffusoreinsatz (15) und dem Diffusorring (19) der Ringspalt (18) ausgebildet ist.

13. Strahlregler (1) nach Anspruch 6 oder nach Anspruch 6 und einem der Ansprüche 7 bis 12, **dadurch gekennzeichnet, dass** ein abströmseitiger Stirnrand am Außenring (14) des zumindest einen Einsetzteiles (5) in Durchströmrichtung (Pf1) unterhalb der durch die Gitterstruktur (6) gebildeten Ebene angeordnet ist.

14. Strahlregler (1) nach einem der Ansprüche 1 bis 13, **dadurch gekennzeichnet, dass** der Strahlregler (1) als belüfteter oder als unbelüfteter Strahlregler (1) ausgebildet ist.

15. Strahlregler (1) nach Anspruch 6 oder nach Anspruch 6 und einem der Ansprüche 1-5, 7-14, **dadurch gekennzeichnet, dass** auf der Abströmseite des zumindest einen Einsetzteiles (5) ein zentraler Abstandhalter (21) vorgesehen ist, dessen abströmseitige und vorzugsweise mit dem abströmseitigen Stirnrand (20) des Außenringes (14) in etwa in einer Ebene angeordnete Stirnseite auf der Gitterstruktur (6) eines in Strömungsrichtung nachfolgenden Einsetzteiles (5) bzw. eines abströmseitigen Strömungsgleichrichters (22) aufliegt.

## Claims

1. Jet regulator (1) which can be mounted on the water outlet of a sanitary outlet fitting, having a jet regulator housing (2) in which there is provided a jet splitter (3), which has splitter openings (17) for dividing the water flowing through into individual jets, and having at least one insert part (5) which has a grid structure (6) composed of two sets of parallel webs (7; 8) that touch or intersect one another at crossing nodes (9), wherein one of the two sets is an inflow-side set and the mutually parallel webs (7) of the inflow-side set have a round or rounded web cross section, **characterized**
- **in that** the sets are arranged in two planes offset in the longitudinal direction of the jet regulator,
- **in that** the other one of the two sets is an outflow-side set, the webs (8) of which bear a flattened portion (10) on their inflow side and are rounded on their outflow side (11).

2. Jet regulator (1) according to Claim 1, **characterized in that** the flattened portion (10) of the webs (8) provided in the outflow-side set and their rounded outflow sides (11) are connected by way of web walls (12, 13) arranged parallel to one another in the throughflow direction (Pf1).

3. Jet regulator (1) according to Claim 2, **characterized in that** the flattened portion (10) of the webs (8) provided in the outflow-side set forms a respective right angle with the web walls (12, 13) adjoining it on either side.

4. Jet regulator (1) according to Claim 2 or 3, **characterized in that** the web walls (12, 13) have a longitudinal extent in the throughflow direction that is greater than the diameter of the rounding provided on the outflow side (11).

5. Jet regulator (1) according to one of Claims 1 to 4, **characterized in that** the webs (7, 8) that cross one another are connected to one another in one piece, and **in that** the webs (7, 8) touch one another at their crossing nodes (9) in such a way that the flattened portion (10) of the webs (8) provided in the outflow-side set is arranged approximately in the longitudinal centre plane of the webs (7) forming the inflow-side set.

6. Jet regulator (1) according to one of Claims 1 to 5, **characterized in that** the grid structure (6) of the at least one insert part (5) is bounded by an outer ring (14), and **in that** the web ends of the webs (7, 8) forming this grid structure (6) are moulded on the inner circumference of the outer ring (14).

7. Jet regulator (1) according to one of Claims 1 to 6, **characterized in that** the at least one insert part (5) is produced in the form of a plastics injection-moulded part.

8. Jet regulator (1) according to Claim 7, **characterized in that** the flattened portions (10) of the webs (8) provided in the outflow-side set define a tool parting plane of an injection moulding tool used to produce the at least one insert part (5).

9. Jet regulator (1) according to one of Claims 1 to 8, **characterized in that** preferably at least two such insert parts (5) are connected downstream of the jet splitter (3) in the throughflow direction.

10. Jet regulator (1) according to one of Claims 1 to 9, **characterized in that** the jet splitter (3) is in the form of a diffuser which has a cup-shaped diffuser insert (15), the cup base of which is in the form of an impinging and deflecting surface (16) for the inflowing water and which, on the circumferential wall of its cup shape, has splitter openings (17) which (17) are spaced apart from one another in the circumferential direction and lead into an annular gap (18).

11. Jet regulator (1) according to Claim 10, **characterized in that** the annular gap (18) narrows in the throughflow direction.

12. Jet regulator (1) according to Claim 10 or 11, **characterized in that** the diffuser insert (15) of the jet splitter (13) can be inserted into a diffuser ring (19) of the diffuser, and **in that** the annular gap (18) is formed between the diffuser insert (15) and the diffuser ring (19).

13. Jet regulator (1) according to Claim 6 or according to Claim 6 and one of Claims 7 to 12, **characterized in that** an outflow-side end edge on the outer ring (14) of the at least one insert part (5) is arranged below the plane formed by the grid structure (6) in the throughflow direction (Pf1).

14. Jet regulator (1) according to one of Claims 1 to 13, **characterized in that** the jet regulator (1) is in the form of an aerated or non-aerated jet regulator (1).

15. Jet regulator (1) according to Claim 6 or according to Claim 6 and one of Claims 1-5, 7-14, **characterized in that** on the outflow side of the at least one insert part (5) there is provided a central spacer (21), the outflow-side end face of which, which is preferably arranged approximately in a plane with the outflow-side end face (20) of the outer ring (14), rests on the grid structure (6) of an insert part (5) that follows in the flow direction or of an outflow-side flow straightener (22) .

## Revendications

1. Régulateur de jet (1) pouvant être monté sur l'évacuation d'eau d'un robinet d'évacuation sanitaire, avec un boîtier de régulateur de jet (2) dans lequel est prévu un brise-jet (3) qui à des orifices de dispersion (17) pour diviser l'eau passante en jets individuels et avec au moins une pièce d'insertion (5) qui présente une structure de grille constituée de deux groupes de barrettes parallèles (7 ; 8) qui se touchent ou se croisent mutuellement au niveau de noeuds de croisement (9), un des deux groupes étant un groupe du côté alimentation et les barrettes parallèles entre elles du groupe du côté alimentation présentant une section transversale de barrette ronde ou arrondie, **caractérisé en ce que**
- les groupes sont disposés sur deux niveaux décalés dans la direction longitudinale du régulateur de jet et que
- l'autre des deux groupes est un groupe du côté évacuation dont les barrettes (8) portent un méplat (10) sur leur côté alimentation et sont arrondies sur leur côté évacuation (11).

2. Régulateur de jet (1) selon la revendication 1, **caractérisé en ce que** le méplat (10) des barrettes (8) prévues dans le groupe du côté évacuation et leur côté évacuation arrondi (11) sont reliés par des parois de barrette (12, 13) disposées parallèlement entre elles dans la direction d'écoulement (Pf1).

3. Régulateur de jet (1) selon la revendication 2, **caractérisé en ce que** le méplat (10) des barrettes (8) prévues dans le groupe du côté évacuation forme un angle droit avec chacune des parois de barrette (12, 13) adjacentes de part et d'autre.

4. Régulateur de jet (1) selon la revendication 2 ou 3, **caractérisé en ce que** les parois de barrette (12, 13) présentent dans la direction d'écoulement une extension longitudinale qui est supérieure au diamètre de la courbure prévue sur le côté évacuation (11).

5. Régulateur de jet (1) selon une des revendications 1 à 4, **caractérisé en ce que** les barrettes (7, 8) se croisant mutuellement sont reliées entre elles de façon solidaire et que les barrettes (7, 8) se touchent entre elles au niveau de leurs points de croisement (9) de telle sorte que le méplat (10) des barrettes (8) prévues dans le groupe du côté évacuation est disposé sensiblement dans le plan médian longitudinal des barrettes (7) formant le groupe du côté alimentation.

6. Régulateur de jet (1) selon une des revendications 1 à 5, **caractérisé en ce que** la structure de grille (6) de l'au moins une pièce d'insertion (5) est délimitée par un anneau extérieur (14) et que les extrémités de barrette des barrettes (7, 8) formant cette structure de grille (6) sont appliquées par formage sur la périphérie intérieure de l'anneau extérieur (14).

7. Régulateur de jet (1) selon une des revendications 1 à 6, **caractérisé en ce que** l'au moins une pièce d'insertion (5) est fabriquée sous la forme d'une pièce moulée par injection en plastique.

8. Régulateur de jet (1) selon la revendication 7, **caractérisé en ce que** le méplat (10) des barrettes (8) prévues dans le groupe du côté évacuation définissent un plan de joint d'outil d'un outil de moulage par injection utilisé pour la fabrication de l'au moins une pièce d'insertion (5).

9. Régulateur de jet (1) selon une des revendications 1 à 8, **caractérisé en ce que** de préférence au moins deux de ces pièces d'insertion (5) sont montées en aval du brise-jet (3) dans la direction d'écoulement.

10. Régulateur de jet (1) selon une des revendications 1 à 9, **caractérisé en ce que** le brise-jet (3) est configuré comme un diffuseur qui comporte un cache de diffuseur (15) en forme de bouchon dont le corps de bouchon fait office de surface d'impact et de déflection (16) pour l'eau affluant et qui comporte sur la paroi périphérique de sa forme de bouchon dans la direction périphérique des orifices de brise-jet (17) espacés les uns des autres, lesquels (17) débouchent dans une fente annulaire (18).

11. Régulateur de jet (1) selon la revendication 10, **caractérisé en ce que** la fente annulaire (18) s'amincit dans la direction d'écoulement.

12. Régulateur de jet (1) selon la revendication 10 ou 11, **caractérisé en ce que** le cache de diffuseur (15) du brise-jet (13) peut être inséré dans une bague de diffuseur (19) du diffuseur et que la fente annulaire (18) est formée entre le cache de diffuseur (15) et la bague de diffuseur (19).

13. Régulateur de jet (1) selon la revendication 6 ou selon la revendication 6 et une des revendications 7 à 12, **caractérisé en ce qu'**une bordure frontale du côté évacuation sur l'anneau extérieur (14) de l'au moins une pièce d'insertion (5) est située au-dessous dans la direction d'écoulement (Pf1) du plan formé par la structure de grille (6).

14. Régulateur de jet (1) selon une des revendications 1 à 13, **caractérisé en ce que** ce régulateur de jet (1) est configuré comme un régulateur de jet ventilé ou non ventilé.

15. Régulateur de jet (1) selon la revendication 6 ou selon la revendication 6 et une des revendications 1 à 5 et 7 à 14, **caractérisé en ce que** du côté évacuation de l'au moins une pièce d'insertion (5) est prévu un écarteur central (21) dont la face frontale située du côté évacuation et de préférence sensiblement dans le même plan que la bordure frontale du côté évacuation (20) de l'anneau extérieur (14) repose sur la structure de grille (6) d'une pièce d'insertion (5) située derrière dans la direction d'écoulement ou d'un redresseur de flux (22) du côté évacuation.
